# EUROPÄISCHE PATENTSCHRIFT

(11) **EP 0 596 199 B1**
(45) Veröffentlichungstag und Bekanntmachung des Hinweises auf die Patenterteilung: **12.03.1997**
(21) Anmeldenummer: 93111005.0
(22) Anmeldetag: 09.07.1993
(51) Int. Cl.: B04B 7/02

(54) **Gehäusedeckel für eine Zentrifuge**
Cover for the housing of a centrifuge
Couvercle pour l'enceinte d'une centrifugeuse

(30) Priorität: 02.11.1992 DE 4237018
(43) Veröffentlichungstag der Anmeldung: 11.05.1994
(73) Patentinhaber: Krauss-Maffei Aktiengesellschaft, 80997 München (DE)
(72) Erfinder: Messner, Johann, D-85256 Pasenbach/Post Vierkirchen (DE)

(56) Entgegenhaltungen:
- DE-B- 1 091 043
- FR-A- 968 800
- US-A- 2 421 709
- US-A- 3 310 329

## Beschreibung

Die Erfindung betrifft einen Deckel zum Verschließen der Inspektionsöffnung im Gehäuse einer Zentrifuge gemäß Oberbegriff des Anspruchs 1.

Eine Vorrichtung dieser Art ist aus der US-A-2,421,709 bekannt, bei der der Deckel der Zentrifuge über zwei Gelenke mit der Deckelplatte der Zentrifuge verbunden ist, wobei das eine Gelenk in der Deckelplatte und das andere Gelenk im Deckel abgestützt ist. Beide Gelenke sind durch einen Hebel miteinander verbunden.Beim öffnen des Deckels wird zunächst eine Verschraubung gelöst mit der der Deckel unter Zusammenpressen der elastischen Dichtung gegen die Deckelplatte gepreßt ist. Durch das Lösen der Verschraubung hebt sich der Deckel unter der elastischen Entspannung der Dichtung, worauf eine geringe Schwenkbewegung des Deckels mit dem Hebel um das in der Deckelplatte abgestützte Gelenk erfolgt. Die Dichtung liegt dabei unter der Grewichtsbelastung des Deckels auf der Deckelplatte, wobei nicht zu vermeiden ist, daß beim anschließenden Hochschwenken des Deckels die Dichtung im Bereich der Gelenke an der Deckelplatte gleitet und dabei verschleißt. In gleicher Weise ist die Dichtung am Ende jeder Deckel-Schließphase einer zu Verschleiß führenden Reibbeanspruchung ausgesetzt.

Zur Vermeidung dieser Nachteile kommen auch Deckel zur Anwendung, bei denen das Deckelgelenk so ausgebildet ist, daß der Deckel beim öffnen zunächst senkrecht abhebt und dann in der Ebene des Deckels seitlich weggeschwenkt wird. Bei dieser Deckelart ist zwar die Deckeldichtung keinem nennenswerten Reibverschleiß mehr ausgesetzt, doch beansprucht der seitlich weggeschwenkte Deckel erheblichen Raum.

Der Erfindung liegt daher die Aufgabe zugrunde, einen Deckel für die Inspektionsöffnung einer Zentrifuge so zu verbessern, daß ohne Beanspruchung von seitlichem Raum ein Verschleiß der Deckeldichtung weitestgehend vermieden werden kann.

Diese Aufgabe wird erfindungsgemäß durch die Merkmale nach Anspruch 1 gelöst.

Vorzugsweise sind an geradlinig verlaufenden Deckelrandbereichen mehrere Mehrgelenk-Hebeleinrichtungen angeordnet, die mittels eines gemeinsamen durchgehenden Gelenkbolzens so miteinander gekoppelt sind, daß sämtliche zweite Kniegelenkhebel drehfest mit dem durchgehenden Gelenkbolzen V verbunden sind. Bei dieser Anordnung von mehreren Mehrgelenk-Hebeleinrichtungen reicht es aus, wenn lediglich bei zwei, vorzugweise bei den außenliegenden Mehrgelenk-Hebeleinrichtungen das erste und das fünfte Gelenk mittels jeweils einer Verbindungslasche miteinander verbunden sind.

Weitere vorteilhafte Merkmale ergeben sich aus den Unteransprüchen 2 bis 7.

Die Erfindung wird nachfolgend anhand der Zeichnung näher erläutert. Es zeigt:
Fig. 1 eine Vertikalzentrifuge in der Seitenansicht,
Fig. 2 die Vertikalzentrifuge nach Fig. 1 in der Draufsicht,
Fig. 3 eine Detailansicht der den in Schließstellung befindlichen Deckel mit der Deckelplatte der Vertikalzentrifuge verbindenden Mehrgegelenk-Hebeleinrichtung gemäß der Schnittlinie A-A in Fig. 2,
Fig. 4 die Ansicht nach Fig. 3 mit in der ersten Öffnungsphase senkrecht angehobenem Deckel,
Fig. 5 die Ansicht nach Fig. 3 und Fig. 4 mit vollständig aufgeklapptem Deckel und
Fig. 6 einen Schnitt durch zwei nebeneinander angeordnete Mehrgelenk-Hebeleinrichtungen gemäß der Schnittlinie B-B in Fig. 1.

Die Fig. 1 und 2 zeigen eine Zentrifugenanlage mit einer auf einer Fundamentplatte 1 angeordneten Vertikalzentrifuge, einem Antriebsmotor 3 und einem den Riemenantrieb verdeckenden Gehäuse 4.

Das Zentrifugengehäuse besteht aus der Fundamentplatte 1, senkrechten Gehäusewandungen 5 sowie einer Deckelplatte 6, die eine mit einem Deckel 7 verschließbare Inspektionsöffnung 8 (Fig. 2) aufweist. Der Deckel 7 ist an der Deckelplatte 6 mittels drei Mehrgelenk-Hebeleinrichtungen 9, 10 und 11 angelenkt, bei denen die mittlere Mehrgelenk-Hebeleinrichtung 10 mit der Kolbenstange 12 einer an der Deckelplatte 6 abgestützten Hydraulikeinrichtung 13 gekoppelt ist.

Die Fig. 3 bis 5 zeigen die Anlenkung des Deckels 7 an der Deckelplatte 6 mittels der Mehrgelenk-Hebeleinrichtung 10, an die die Kolbenstange 12 angelenkt ist.

Die Mehrgelenk-Hebeleinrichtung 10 besteht aus einem an der Deckelplatte 6 befestigten ersten Lagerbock 14, in dem in einem ersten Gelenk 15 mittels eines Gelenkbolzens I ein Stützhebel 16 gelagert ist. Mit seinem anderen Ende ist der Stützhebel 16 über einen Gelenkbolzen II in einem zweiten Gelenk 17 mittig mit einem ersten Kniehebel 18 verbunden, der an einem Ende mittels eines Gelenkbolzens III in einem dritten Gelenk 19 mit der Kolbenstange 12 der hydraulischen Kolben-Zylindereinheit 13 verbunden ist und mit dem anderen Ende mittels eines Gelenkbolzens IV in einem ersten Gelenk 20 mit einem zweiten Kniehebel 21 verbunden ist.

Der zweite Kniehebel 21 ist mittels eines Gelenkbolzens V in einem fünften Gelenk 22 mit dem am Deckel 7 befestigten zweiten Lagerbock 23 verbunden.

In der in den Fig. 1 bis 6 dargestellten Ausführungsform weisen die Mehrgelenk-Hebeleinrichtungen 9, 10 und 11 im wesentlichen den gleichen Aufbau auf, jedoch mit den Unterschieden, daß lediglich die mittlere Mehrgelenk-Hebeleinrichtung 10 mit der Kolbenstange 12 der Kolben-Zylindereinheit verbunden ist und daß die beiden außenliegenden Mehrgelenk Hebeleinrichtungen 9 und 11 kraftschlüssig dadurch miteinander verbunden sind, daß alle drei Mehrgelenk-Hebeleinrichtungen 9, 10, 11 einen gemeinsamen, durchgehenden Gelenkbolzen V aufweisen, der mittels Federn 24 drehfest mit den zweiten Kniehebeln 21 der drei Mehrgelenk-Hebeleinrichtungen 9, 10 und 11 verbunden ist.

Ein weiterer Unterschied besteht darin, daß lediglich bei den beiden außenliegenden Mehrgelenk-Hebeleinrichtungen 9 und 11 das erste und das fünfte Gelenk 15 und 22 bzw. der erste und der fünfte Gelenkbolzen I und V durch jeweils eine Verbindungslasche 25 verbunden sind.

Grundsätzlich sind jedoch auch Ausführungen möglich, bei denen jede Mehrgelenk-Hebeleinrichtung 9, 10 und 11 eine Verbindungslasche 25 aufweist. In diesem Fall erübrigt sich die Anordnung von Federn 24, bzw. die drehfeste Verbindung des durchgehenden Gelenkbolzens V mit den zweiten Kniehebeln 21 der Mehrgelenk-Hebeleinrichtungen 9, 10 und 11.

Am Deckel 7 ist ein erster Anschlag 26 angeordnet, mit dem die Schwenkbewegung des ersten Kniehebels 18 begrenzbar ist. Der Anschlag 26 ist höhenverstellbar wodurch die Schwenkbewegung des ersten Kniehebels 18 veränderbar und der senkrechte Hub (Fig. 4) beim Öffnen des Deckels 7 bestimmbar ist.

Am Deckel 7 ist ferner ein dritter Lagerbock 27 angeordnet, der einen den Gelenkbolzen II hintergreifenden zweiten Anschlag 28 in Form einer im Lagerbock 27 eingeschraubten Stellschraube aufweist. Dieser Anschlag 28 dient zum einen dazu, den Deckel 7 beim Öffnungshub (Zug) der Kolbenstange mitzunehmen. Im weiteren erfüllt der Anschlag 28 die Funktion, daß beim Schließen, bzw. beim Verriegeln der beiden Kniegelenkhebel 18 und 21 der Stützhebel 16 nach außen weg schwenkt. Schließlich ist dieser Anschlag 28 wichtig für die Bestimmung des Anpreßdruckes, mit dem der die Dichtung 29 tragende Deckel 7 gegen die Deckelplatte 6 gepreßt wird (Fig. 3).

Am ersten Lagerbock 14 ist ein dritter Anschlag 30 angeordnet, der beim Öffnungshub das auf dem Stützhebei 16 lastende Deckelgewicht abstützt.

Die Kolbenstange 12 ist an ihrem Gelenkteil mittels eines Gewindes 31 in ihrer Länge veränderbar, wodurch das Ausmaß der Verriegelung der beiden Kniehebel 18 und 21 bestimmbar ist. Die Verriegelungsstellung ist aus Fig. 3 zu entnehmen, nach der sich der Mittelpunkt des Gelenkbolzens IV rechts neben einer gedachten Verbindungslinie der Mittelpunkte der Gelenkbolzen II und IV befindet.

Zum Öffnen des in Fig. 3 dargestellten geschlossenen Deckels 7 wird auf den ersten Kniehebel 18 über die Kolbenstange 12 eine Zugkraft augeübt, die dazu führt, daß die beiden Kniehebel 18 und 21 aus ihrer Verriegelungsstellung gemäß Fig. 3 ausknicken und in eine entriegelte Stellung gemäß Fig. 4 schwenken. In dieser Stellung ist der Deckel 7 in einem senkrechten Hub angehoben worden, bei dem sich die Dichtung 29 lediglich elastisch entspannt und keinerlei Reibbeanspruchung an der Oberfläche der Deckelplatte 6 ausgesetzt ist.

Mittels der drehfesten Kopplung des durchgehenden fünften Gelenkbolzens V mit den zweiten Kniehebeln 21 sämtlicher Mehrgelenk-Hebeleinrichtungen 9, 10 und 11 sowie der Kopplung der ersten und der fünften Gelenke 15 und 22 der beiden außenliegenden Mehrgelenk-Hebeleinrichtungen 9 und 11 mittels Verbindungslaschen 25 ist sichergestellt, daß sämtliche Mehrgelenk-Hebeleinrichtungen 9, 10 und 11 gleich wirken.

Im weiteren Öffnungshub, d.h. nach Auflage des ersten Kniehebels 18 am ersten Anschlag 26 wird der Deckel 7 durch Anlage des zweiten Anschlages 28 mittels des Stützhebels 16 um dessen ersten Gelenkbolzen I nach hinten verschwenkt, bis der Deckel 7 die Öffnungsstellung nach Fig. 5 einnimmt. Die Öffnungsstellung wird durch einen Anschlag am ersten Lagerbock 14 bestimmt, auf dem der Stützhebel 16 in Öffnungsstellung zu liegen kommt. Mit einem Öffnungswinkel des Deckels 7 von mehr als 90°, vorzugsweise 92° (Fig. 5), wird erreicht, daß der Deckel 7 eine stabile Öffnungsstellung einnimmt, bei der die Mehrgelenk-Hebeleinrichtungen 9, 10 und 11 kraftlos geschaltet sein können.

Beim Schließen des Deckels 7 läuft der Vorgang in umgekehrter Reihenfolge ab, wobei auch hier sichergestellt ist, daß die Dichtung 29 senkrecht auf der Deckelplatte 6 zu liegen kommt und keinem Reibverschleiß ausgesetzt wird.

## Patentansprüche

1. Deckel für die Inspektionsöffnung in der Deckelplatte des Gehäuses einer Zentrifuge, insbesondere einer Vertikalzentrifuge, der am Gehäuse mittels einer Mehrgelenk-Hebeleinrichtung angelenkt ist und der im Randbereich eine umlaufende Dichtung aufweist,**dadurch gekennzeichnet,** daß am Deckel (7) an der Mehrgelenk-Hebeleinrichtung (10) die Kolbenstange (12) eines an der Deckelplatte (6) abgestützten Hydraulikzylinders (13) angelenkt ist, wobei die Mehrgelenk-Hebeleinrichtung (9, 10, 11) folgende Hebel- und Gelenkeinrichtungen umfaßt:
a. einen an der Deckelplatte (6) befestigten ersten Lagerbock (14),
b. einen mit einem Ende am ersten Lagerbock (14) in einem ersten Gelenk (15; I) gelagerten Stützhebel (16),
c. einen am anderen Ende des Stützhebels (16) in einem zweiten Gelenk (17; II) mittig gelagerten ersten Kniehebel (18), dessen ein Ende über ein drittes Gelenk (19; III) mit der Kolbenstange (12) und dessen anderes Ende über ein viertes Gelenk (20; IV) mit einem zweiten Kniehebel (21) verbunden ist, der über ein fünftes Gelenk (22; V) an einem mit dem Deckel (7) fest verbundenen Lagerbock (23) angelenkt ist,
d. mindestens eine das erste Gelenk (15; I) mit dem fünften Gelenk (22; V) verbindende Verbindungslasche (25),
e. einen ersten Anschlag (26) am Deckel (7) zur begrenzenden Schwenkbewegung des ersten Kniehebels (18),
f. einen zweiten, mit dem Deckel (7) verbunden Anschlag (28), an dem der Gelenkbolzen II des zweiten Gelenks im wesentlichen entgegen der Schwenkbewegung des Gelenkbolzens II beim öffnen des Deckels (7) abgestützt ist und
g. einen dritten, mit dem Stützhebel (16) verbundenen Anschlag (30), der in Schließstellung des Deckels (7) und zu Beginn der Öffnungsphase an der Deckelplatte (6) abgestützt ist.

2. Deckel nach Anspruch 1, **dadurch gekennzeichnet,** daß in einer Linie zwei oder mehrere Mehrgelenk-Hebeleinrichtungen (9, 10, 11) angeordnet sind, die einen gemeinsamen, durchgehenden Gelenkbolzen V aufweisen, der drehfest mit den zweiten Kniehebeln (21) verbunden ist, wobei die die Gelenkbolzen I und V verbindenden Verbindungslaschen (25) vorzugweise nur an den beiden außenliegenden Mehrgelenk-Hebeleinrichtungen (9, 11) angeordnet sind.

3. Deckel nach einem der Ansprüche 1 oder 2, **dadurch gekennzeichnet,** daß der erste Anschlag (26) verstellbar ist.

4. Deckel nach einem der Ansprüche 1 bis 3, **dadurch gekennzeichnet,** daß der zweite Anschlag (28) verstellbar ist.

5. Deckel nach einem der Ansprüche 1 bis 4, **dadurch gekennzeichnet,** daß der dritte Anschlag (30) verstellbar ist.

6. Deckel nach einem der Ansprüche 1 bis 5, **dadurch gekennzeichnet,** daß, einstellbar durch Längenveränderung der Kolbenstange (12), der erste und der zweite Kniehebel (18 und 21) in Schließstellung des Deckels (7) eine Kniehebel-Verriegelungsstellung einnehmen.

7. Deckel nach einem der Ansprüche 1 bis 6, **dadurch gekennzeichnet,** daß der dritte Anschlag (30) nach der Maßgabe einstellbar ist, daß der Deckel (7) in Öffnungsstellung einen Öffnungswinkel von mehr als 90°, vorzugsweise einen Öffnungswinkel von 92° bis 95°, einnimmt.

## Claims

1. Cover for the inspection opening in the cover plate of the housing of a centrifuge, in particular a vertical centrifuge, which is connected to the housing by means of a multi-hinge lever mechanism and which comprises a peripheral seal in the edge region, **characterised in that** on the cover (7) on the multi-hinge lever device (10) the piston rod (12) of a hydraulic cylinder (13) supported on the cover plate (6) is connected whereby the multi-hinge lever mechanism (9, 10, 11) comprises the following lever and hinge devices:
a. a first bearing block (14) secured to the cover plate (6),
b. a support lever (16) mounted at one end on the first bearing block (14) in a first hinge (15; I),
c. a first toggle lever (18) mounted centrally at the other end of the support lever (16) in a second hinge (17; II), one end of which is hinged by a third hinge (19; III) to the piston rod (12) and the other end of which is connected by a fourth hinge (20; IV) to a second toggle lever (21) which is hinged by a fifth hinge (22; V) to a bearing block (23) firmly connected to the cover (7),
d. at least one connecting plate (25) connecting the first hinge (15; I) with the fifth hinge (22; V),
e. a first stop (26) on the cover (7) for limiting the pivot movement of the first toggle lever (18),
f. a second stop (28) connected to the cover (7) on which the hinge bolt II of the second hinge is supported substantially against the pivot movement of the hinge bolt II on opening the cover (7) and
g. a third stop (30) connected to the support lever (16) which is supported in the closed position of the cover (7) and at the beginning of the opening phase on the cover plate (6).

2. Cover according to claim 1, characterised in that two or more multi-hinge lever mechanisms (9, 10, 11) are arranged in a line which have a common, through hinge bolt V which is connected rotation-fast to the second toggle levers (21) whereby the connecting plates (25) joining the hinge bolts I and V are preferably arranged only on the two external multi-hinge lever mechanisms (9, 11).

3. Cover according to one of claims 1 or 2, characterised in that the first stop (26) is adjustable.

4. Cover according to one of claims 1 to 3, characterised in that the second stop (28) is adjustable.

5. Cover according to one of claims 1 to 4, characterised in that the third stop (30) is adjustable.

6. Cover according to one of claims 1 to 5, characterised in that adjustable by changing the length of the piston rod (12) the first and the second toggle lever (18 and 21) adopt a toggle lever locking position in the closed position of the cover (7).

7. Cover according to one of claims 1 to 6, characterised in that the third stop (30) is adjustable accordingly, in that the cover (7) in an opened position has an opening angle of over 90°, preferably an opening angle of 92° to 95 °.

## Revendications

1. Couvercle pour l'ouverture d'inspection ménagée dans la plaque de siège de couvercle du corps d'une centrifugeuse, en particulier d'une centrifugeuse verticale, couvercle qui est articulé sur le corps au moyen d'un dispositif de leviers à articulations multiples et qui présente dans sa zone de bord un joint périphérique, caractérisé en ce que la tige (12) de piston d'un cylindre (13) de vérin hydraulique appuyé sur la plaque (6) de siège de couvercle est articulée sur le couvercle (7) par le dispositif (10) de leviers à articulations multiples, le dispositif de leviers à articulations multiples (9, 10, 11) comprenant les dispositifs de leviers et d'articulations suivants :
a) un premier support (14) de palier, fixé à la plaque (6) de siège de couvercle,
b) un levier d'appui (16), monté par une de ses extrémités dans le premier support (14) de palier, dans une première articulation (15 ; I);
c) un premier levier coudé (18), monté en son milieu, à l'autre extrémité du levier d'appui (16), dans une deuxième articulation (17 ; II), levier coudé (18) dont une extrémité est reliée à la tige (12) de piston par l'intermédiaire d'une troisième articulation (19 ; III) et dont l'autre extrémité est reliée par l'intermédiaire d'une quatrième articulation (20 ; IV) à un deuxième levier coudé (21) qui est articulé, par l'intermédiaire d'une cinquième articulation (22 ; IV) à un support (23) de palier relié de façon fixe au couvercle (7),
d) au moins une biellette de liaison (25) reliant la première articulation (15 ; I) à la cinquième articulation (22 ; V),
e) une première butée (26) sur le couvercle (7) pour limiter le mouvement de pivotement du premier levier coudé (18),
f) une deuxième butée (28) reliée au couvercle (7) et sur laquelle s'appuie l'axe d'articulation II de la deuxième articulation, essentiellement à l'encontre du mouvement de pivotement de l'axe d'articulation II lors de l'ouverture du couvercle (7), et
g) une troisième butée (30) reliée au levier d'appui (16), qui est en appui sur la plaque (6) formant siège de couvercle, lorsque le couvercle (7) est en position de fermeture et au début de la phase d'ouverture.

2. Couvercle selon la revendication 1, caractérisé en ce que deux ou plusieurs dispositif (9, 10, 11) de leviers à articulations multiples sont disposés en alignement, en présentant un axe d'articulation commun V qui les traverse tous et qui est relié, sans pouvoir exécuter de rotation relative, au deuxième levier coudé (21), les biellettes de liaison (25) reliant les axes d'articulation I et V n'étant de préférence disposées que sur les dispositifs de leviers à articulations multiples extérieurs (9, 11).

3. Couvercle selon l'une des revendications 1 ou 2, caractérisé en ce que la première butée (26) est réglable.

4. Couvercle selon l'une des revendications 1 à 3, caractérisé en ce que la deuxième butée (28) est réglable.

5. Couvercle selon l'une des revendications 1 à 4, caractérisé en ce que la troisième butée (30) est réglable.

6. Couvercle selon l'une des revendications 1 à 5, caractérisé en ce que, avec une possibilité de réglage par modification de la longueur de la tige (12) de piston, le premier et le second levier coudé (18 et 21) prennent une position de verrouillage des leviers coudés, lorsque le couvercle (7) est en position de fermeture.

7. Couvercle selon une des revendications 1 à 6, caractérisé en ce que la troisième butée (30) est réglable dans la mesure où le couvercle (7) adopte, en position d'ouverture, un angle d'ouverture supérieur à 90°, de préférence un angle d'ouverture de 92° à 95°.
